# EUROPÄISCHE PATENTSCHRIFT

(11) **EP 0 654 361 B1**
(45) Veröffentlichungstag und Bekanntmachung des Hinweises auf die Patenterteilung: **16.09.1998**
(21) Anmeldenummer: 94117458.3
(22) Anmeldetag: 04.11.1994
(51) Int. Cl.: B42F 1/06, B42F 1/02

(54) **Klammer zum Zusammenhalten von Papier, Geldscheinen oder dergl.**
Clip for holding together paper, banknotes or the like
Agrafe pour le classement de papier, billets de banque ou similaire

(30) Priorität: 22.11.1993 DE 9317841 U
(43) Veröffentlichungstag der Anmeldung: 24.05.1995
(73) Patentinhaber: Cash-Clip GmbH, CH-8559 Fruthwilen (CH)
(72) Erfinder: Herdt, Bruno, CH-8559 Fruthwilen (CH); Baumgartner, Kurt, CH-9302 Kronbühl (CH)
(74) Vertreter: Schmidt, Steffen J., Dipl.-Ing.

(56) Entgegenhaltungen:
- WO-A-92/04194
- FR-A- 2 580 911
- GB-A- J14 497
- GB-A- 170 812

## Beschreibung

Die vorliegende Erfindung betrifft eine Klammer zum Zusammenhalten von Papier, Geldscheinen oder dergl., mit einem im wesentlichen U-förmigen Bügel, der einen ersten und einen zweiten Schenkel aufweist, die miteinander durch einen Verbindungssteg verbunden sind, wobei die beiden Schenkel einen Zwischenraum zur Aufnahme des Papiers, der Geldscheine oder dergl. zwischen sich begrenzen.

Derartige Klammern sind z.B. als Geldscheinklammern oder als Notizzettelhalter in den unterschiedlichsten Ausführungsformen bekannt.

Aus der US 5,022,124 ist eine Klammereinrichtung mit einem ersten bogenförmigen Klemmteil aus einem elastischen Material, das mit einem nach oben gerichteten Biegeteil an seinem einen Ende verbunden ist, und einem zweites Klemmteil mit einer dem ersten Klemmteil ähnlichen Gestalt, das mit dem oberen Ende des Biegeteils verbunden ist. Das zweite Klemmteil hat ein inneres Biegeteil und ein äußeres Biegeteil.

Aus der DE 18 04 237 ist eine Klemmvorrichtung zur Aufnahme von losem Schriftgut bekannt, die eine zweischenkelige Klemmfeder hat. Diese Klemmfeder ist in einer Führung verschieblich gelagert und kann zum Einbringen von Schriftgut aufgeweitet werden. Die Führung hat ein im Querschnitt U-förmiges Klemmfedergehäuse und weist zwei Klemmbacken auf, von denen einer federnd ausgebildet ist.

Aus der WO 92/04194 ist eine Heftklammer mit einem federnden Blättchen bekannt, an dem eine Zunge angeformt ist, die durch Umbiegen der Ausgangsplatine des Blättchens gegen die Rückseite gebildet wird.

Aus der DE 474 279 ist eine Heftklammer bekannt, die eine Platte aufweist, aus der eine Haltezunge herausgetrennt ist. Dabei ist die Haltezunge nahe der Zungenwurzel parallel zu der Platte umgelegt.

Aus der GB 14,497 ist eine Papierklammer bekannt, die aus einem federnden Metallstreifen gebildet ist. Beide Schenkel der Klammer sind jeweils mit einer schmalen Zunge versehen, die in seitlichem Abstand gegeneinander federn.

Außerdem haftetfast allen diesen bekannten Klammern der Nachteil an, daß eine sichere Halterung oder Klammerung der Banknoten nicht gewährleistet ist, so daß oftmals einzelne Geldscheine oder Notizzettel freikommen und verloren gehen können. Dies gilt insbesondere, wenn nur wenige Geldscheine oder Notizzettel in der Klammer eingespannt sind, so daß die Klemm- oder Haltewirkung der beiden Schenkel verringert ist.

Der vorliegenden Erfindung liegt daher die Aufgabe zugrunde, eine Klammer der eingangs genannten Art dahingehend weiterzubilden, daß sie eine sichere Aufbewahrung und einen festen Zusammenhalt der eingeklemmten Papiere, Geldscheine oder dergl. gewährleistet.

Zur Lösung dieser Aufgabe ist erfindungsgemäß die Klammer durch die Merkmale des Anspruchs 1 definiert.

Damit ist die Haltewirkung der Klammer weitgehend unabhängig von der Anzahl der Banknoten bzw. Notizzettel bzw.von der Dicke des Papierstapels zwischen den beiden Schenkeln. Außerdem verhindert die zweite Druckstelle eine Dreh- oder Schwenkbarkeit des Stapels um die erste Druckstelle, so daß sich die Banknoten bzw. Notizzettel nicht durch Bewegungen allmählich aus der Halterung lösen können.

Da der Verbindungssteg, der erste Schenkel und der zweite Schenkel aus Federstahl gebildet sind, wird eine sehr stabile, im Gebrauch sich nicht verschleißende und ihre Elastizität und Federkraft besonders gut bewahrende Klammer bereitgestellt. Es sind jedoch auch weniger hochwertige Materialien geeignet, den Gegenstand der Erfindung zu verkörpern.

Die Zunge aus der Fläche des ersten Schenkels mit etwa ein Drittel dessen Breite herauszuformen, wobei an beiden Längsseiten der Zunge jeweils gleichbreite Ränder verlaufen, die den ersten Schenkel bilden, bietet neben der sicheren Halterung der Papiere oder Geldscheine den Vorteil einer Material- und damit Gewichtsersparnis.

Um eine möglichst gute Klammerung zu erreichen, verläuft bei der erfindungsgemäßen Klammer die erste Druckstelle linienförmig im wesentlichen quer zur Längserstreckung der Klammer. Es sind jedoch auch andere Gestaltungen der Druckstelle (z.B. Zick-Zackförmig, mehrere punktförmige Anlagestellen oder dergl.) möglich. Entsprechendes gilt für die Gestaltung der zweiten Druckstelle.

Vorzugsweise überragt der zweite Schenkel den ersten Schenkel in der Längserstreckung der Klammer. Damit kann ein Geldschein oder ein Notizzettel an der Innenfläche des zweiten Schenkels entlanggeführt werden, bis er zuerst zwischen die erste Druckstelle, und dann zwischen die zweite Druckstelle gelangt.

Bei einer bevorzugten Ausführungsform der Klammer weist der erste Schenkel im Bereich seines freien Endes eine gegenüber dem zweiten Schenkel aufgewinkelte erste Lasche auf. Dies erleichtert das Einschieben eines Geldscheines oder eines Notizzettels zwischen die erste Druckstelle. Vorzugsweise schließt dabei die erste Lasche am freien Ende des ersten Schenkels mit dem zweiten Schenkel in der Ruhelage einen Winkel von etwa 10° bis 80° ein.

Der Verbindungssteg zwischen dem ersten Schenkel und dem zweiten Schenkel weist bevorzugt im Querschnitt eine etwa halbkreisförmige Gestalt auf. Damit hat die Klammer eine gefällige Form und bildet kein Ecken oder dergl., an denen die Klammer z.B. in einer Tasche an anderen Gegenständen hängenbleiben könnte.

Vorzugsweise verbindet der Verbindungssteg den ersten Schenkel mit dem zweiten Schenkel einstückig.

In ähnlicher Weise wie das freie Ende des ersten Schenkels kann die Zunge an ihrem freien Ende eine gegenüber dem zweiten Schenkel aufgewinkelte zweite Lasche aufweisen. Damit wird verhindert, daß beim Herausziehen eines Geldscheines oder eines Notizzettels das freie Ende der Zunge sich mit dem Geldschein oder Notizzettel verhakt und dadurch beschädigt.

Dementsprechend schließt die zweite Lasche am freien Ende der Zunge mit dem zweiten Schenkel in der Ruhelage einen Winkel von etwa 10° bis 80° ein. Vorzugsweise ist der Winkel so gewählt, daß die zweite Lasche im wesentlichen parallel zu dem ersten Schenkel verläuft.

Um die Klammer zu einem optisch ansprechenden Gegenstand weiterzuentwickeln, der als Schmuck- oder Werbeartikel eingesetzt werden kann, ist bei einer bevorzugten Ausführungsform der zweite Schenkel an seiner Außenfläche zur Aufnahme eines Reliefs, Bildes oder Gegenstandes eingerichtet. Dies kann z.B. in der Form realisiert werden, daß der zweite Schenkel an seiner Außenfläche eine Platte befestigt hat, die eine Gravur, einen Aufdruck, eine Emaillierung, einen stilisierten Gegenstand oder einen Teil eines Gegenstandes (einen verkleinerten Sportartikel z.B. ein Billiardkugelsegment, einen Teil eines Sportartikels, z.B. ein Golffballsegment, ein Automarkenemblem, ein kleines Taschenmesser oder dergl.) aufweist.

Je nach gewünschter Ausführungsform kann dabei die Klammer, die Platte bzw. der daran angebrachte Gegenstand einen Edelmetallüberzug haben oder zumindest im Fall der Platte und des daran angebrachten Gegenstandes aus einer Edelmetallegierung gebildet sein.

Bei einer bevorzugten Ausführungsform ist an dem zweiten Schenkel ein Etui befestigt, das zur Aufnahme wenigstens eines kartenförmigen Gegenstandes , z.B. Kreditkarten, Scheckkarten, Visitenkarten, Telephonkarten etc. eingerichtet ist.

Das Etui ist vorzugsweise aus zwei im Abstand zueinander angeordneten vorzugsweise rechteckigen Platten gebildet, die an drei Kanten miteinander verbunden sind. Die offene Seite des Etuis kann sich sowohl an einer Längsseite, als auch an einer Breitseite der jeweiligen Platten befinden. Zum leichteren Einführen und Entnehmen eines kartenförmigen Gegenstandes kann eine der beiden Platten eine Ausnehmung aufweisen, die auch zum Rand der Platte hin offen sein kann. Durch diese Ausnehmung kann mit einem Finger die Karte leicht aus dem Etui herausgezogen oder in das Etui hineingeschoben werden.

Die drei Kanten der beiden Platten sind entweder einstückig oder durch einen Rahmen miteinander verbunden, wobei der Rahmen durch ein ein- oder mehrteiliges Nutprofil gebildet sein kann, das vorzugsweise eine im wesentlichen U-förmige Querschnittsgestalt aufweist und zwei Nuten zur Aufnahme jeweils einer Platte hat. Das Nutprofil ist dabei so bemessen, daß ein kartenförmiger Gegenstand zwischen die beiden Platten paßt und dort gehalten ist, ohne herauszufallen.

Vorzugsweise hat dazu das Nutprofil wenigstens eine Nut zur Aufnahme eines kartenförmigen Gegenstandes. In der Nut kann der kartenförmigen Gegenstand eingeklemmt sein, oder auch durch eine Federanordnung gehalten sein.

Das Nutprofil kann ein Strangpreßprofil sein. Da jedoch dessen Herstellung aufgrund der speziellen Form relativ teuer ist, wird gemäß einer bevorzugten Ausführungsform das Nutprofil aus zwei ineinander gefügten im Querschnitt im wesentlichen U-förmigen Profilleisten gebildet, wobei zwischen der Außenseite jeweils eines Schenkels der inneren Profilleiste und der Innenseite jeweils eines Schenkels der äußeren Profilleiste eine Platte aufgenommen ist. Die Platten können in die jeweiligen Nuten eingeklebt, geklemmt, gelötet oder geschweißt sein.

Um in dem Etui nicht nur einen, sondern zwei kartenförmigen Gegenstände aufnehmen zu können, weist vorzugsweise die innenliegende Profilleiste zwischen ihren beiden äußeren Schenkeln einen Steg auf, der zusammen mit den beiden Schenkeln zwei Nuten zur Aufnahme der zwei kartenförmigen Gegenstände begrenzt.

Der Rahmen und die Platten sind aus Metall, vorzugsweise Aluminium, verchromtem, versilbertem oder vergoldetem (Loch-) Stahlblech hergestellt.

In den Zeichnungen sind anhand von unterschiedlichen Ausführungsformen weitere Eigenschaften und Vorteile der Erfindung im Detail schematisch dargestellt, die in der nachfolgenden Figurenbeschreibung erläutert werden. Es zeigen:
- Fig. 1a: eine erste Ausführungsform einer Klammer in einer Seitenansicht,
- Fig. 1b: die Klammer gemäß Fig. 1a in einer Ansicht von oben,
- Fig. 2a: eine Klammer mit einem stilisierten Tennisschläger in einer Ansicht von unten,
- Fig. 2b: die Klammer gemäß Fig. 2a in einer Seitenansicht,
- Fig. 2c: die Klammer gemäß Fig. 2a in einer Ansicht von oben,
- Fig. 3a: eine Klammer mit einem stilisierten Golfsack in einer Ansicht von unten,
- Fig. 3b: die Klammer gemäß Fig. 3a in einer Seitenansicht,
- Fig. 3c: die Klammer gemäß Fig. 3a in einer Ansicht von oben,
- Fig. 4a: eine Klammer mit einem Bildmotiv in einer Ansicht von unten,
- Fig. 4b: die Klammer gemäß Fig. 4a in einer Seitenansicht,
- Fig. 4c: die Klammer gemäß Fig. 4a in einer Ansicht von oben,
- Fig. 5a: eine Klammer mit einem Etui in einer Ansicht von oben,
- Fig. 5b: die Klammer gemäß Fig. 5a in einer perspektivischen seitlichen Ansicht von unten,
- Fig. 5c: die Klammer gemäß Fig. 5a in einer perspektivischen seitlichen Ansicht von oben,
- Fig. 6a: eine Klammer mit einem Etui in einer Ansicht von oben,
- Fig. 6b: die Klammer gemäß Fig. 6a in einer perspektivischen seitlichen Ansicht von unten,
- Fig. 6c: die Klammer gemäß Fig. 6a in einer perspektivischen seitlichen Ansicht von oben,
- Fig. 6d: die Klammer gemäß Fig. 6a in einer Seitenansicht,
- Fig. 7a: ein Etui für eine Klammer in einer perspektivischen seitlichen Schnittdarstellung in Teilansicht,
- Fig. 7b: das Etui aus Fig. 7a in einer anderen Ausgestaltung in einer seitlichen Schnittdarstellung in Teilansicht, und
- Fig. 7d: das Etui aus Fig. 7a in einer weiteren Ausgestaltung in einer seitlichen Schnittdarstellung in Teilansicht.

Fig. 1a zeigt eine Klammer zum Zusammenhalten von Papier, Geldscheinen oder dergl., mit einem im wesentlichen U-förmigen Bügel 10, der einen ersten Schenkel 12 und einen zweiten Schenkel 14 aufweist, die miteinander durch einen Verbindungssteg 16 verbunden sind. Die beiden Schenkel 12, 14 begrenzen einen Zwischenraum 18 zur Aufnahme des Papiers, der Geldscheine oder dergl. zwischen sich. Der erste Schenkel 12 liegt (in der gezeigten) Ruhestellung - ohne Papier, Geldscheine oder dergl. - mit seinem freien Ende 20 federnd an der Innenseite 22 des zweiten Schenkels 14 an und bildet mit diesem eine erste Druckstelle D1. Der erste Schenkel 12 weist eine Zunge 24 auf, die von der Fläche des ersten Schenkels 12 in Richtung auf den zweiten Schenkel 14 absteht. Das freie Ende 26 der Zunge 24 ist dem Verbindungssteg 16 zugewandt und die Zunge 24 liegt federnd an der Innenseite 22 des zweiten Schenkels 14 und bildet mit diesem eine zweite Druckstelle D2.

Der Verbindungssteg 16 verbindet den ersten Schenkel 12 mit dem zweiten Schenkel 14 einstückig, d.h. die Klammer ist aus einem einheitlichen federnden Material, vorzugsweise Federstahl hergestellt. Der Verbindungssteg 16 zwischen dem ersten Schenkel 12 und dem zweiten Schenkel 14 weist eine im Querschnitt etwa halbkreisförmige Gestalt auf, und der erste Schenkel 12 und der zweite Schenkel 14 haben eine im wesentlichen langgestreckte Gestalt und in der Draufsicht einen im wesentlichen rechteckförmigen Umriß (siehe Fig. 1b).

Wie in der Fig. 1b ebenfalls erkennbar ist, verlaufen die erste Druckstelle D1 und die zweite Druckstelle D2 etwa linienförmig entlang einer weiter unten erläuterten Knickkante im wesentlichen quer zur Längserstreckung der Klammer.

Der erste Schenkel 12 weist im Bereich seines freien Endes 20 eine gegenüber dem zweiten Schenkel 14 entlang einer ersten Knickkante K1 aufgewinkelte erste Lasche 28 auf, wobei der Winkel zwischen der ersten Lasche 28 und der Innenfläche 22 des zweiten Schenkels 14 etwa 40° beträgt.

Der zweite Schenkel 14 überragt den ersten Schenkel 12 in der Längserstreckung der Klammer, so daß durch die erste Lasche 28 und die Innenfläche 22 des zweiten Schenkels 14 eine V-förmige Öffnung 30 gebildet ist, die sich in Richtung der ersten Druckstelle D1 verjüngt und damit das Einführen von Geldscheinen oder Papieren in die Klammer erleichtert.

Die Zunge 24 ist aus der Fläche des ersten Schenkels 12 herausgeformt und hat etwa ein Drittel dessen Breite. An ihrem freien Ende 26 reicht die Zunge 24 bis zu dem Verbindungssteg 16 heran. Zu beiden Längsseiten der Zunge 24 verlaufen jeweils gleichbreite Ränder, die den ersten Schenkel 12 bilden. Desweiteren weist die Zunge 24 an ihrem freien Ende 26 eine gegenüber der Innenfläche 22 des zweiten Schenkels 14 entlang einer zweiten Knickkante K2 aufgewinkelte zweite Lasche 32 auf. In der (dargestellten) Ruhelage schließt die zweite Lasche 32 am freien Ende 26 der Zunge 24 mit dem zweiten Schenkel 14 einen Winkel von etwa 10° bis 80°, vorzugsweise etwa 20° ein. Der Winkel ist im Verhältnis zu den Abmessungen des halbrunden Verbindungssteges 16 und den Schenkeln 12, 14 so gewählt, daß die zweite Lasche 32 im wesentlichen parallel zu dem ersten Schenkel 12 verläuft.

Die Zunge 24 wird durch einen im wesentlichen U-förmigen Schlitz S begrenzt, der in die Fläche des ersten Schenkels 12 eingearbeitet ist, um die Zunge 24 freizulegen. Durch den Schlitz S wird die Zunge 24 von dem Verbindungssteg 16 und den beiden Rändern getrennt, die den ersten Schenkel 12 bilden.

Der zweite Schenkel 14 ist an seiner Außenfläche 34 zur Aufnahme eines Reliefs, Bildes oder Gegenstandes G eingerichtet.

Wie in den Fig. 2a - 4c veranschaulicht, trägt dazu der zweite Schenkel 14 an seiner Außenfläche 34 eine daran befestigte (geklebt, gelötet, genietet oder dergl.) ebenfalls metallische Platte 36, die eine Gravur, einen Aufdruck, eine Emaillierung, den Gegenstand G oder dergl. aufweist.

In den Fig. 2a - 4c sind gegenüber den Fig. 1a, 1b gleiche Teile mit den gleichen Bezugszeichen versehen und daher nachstehend nicht nochmals im Detail erläutert.

Wie in den Fig. 2a, 2b veranschaulicht, weist die Klammer an der Außenfläche 34 des zweiten Schenkels 14 eine Platte 36 mit einem stilisierten Sportgegenstand, hier einen Tennisschläger T auf.

In ähnlicher Weise kann anstelle des Tennisschlägers T auch eine Platte 36 mit einem stilisierten Golfsack G (siehe Fig. 3a, 3b) an der Außenfläche 34 des zweiten Schenkels 14 befestigt sein.

Eine weitere Möglichkeit ist in den Fig. 4a, 4b gezeigt, wo in die Platte 36 ein Bildmotiv in Form eines Aufdrucks A, z.B. mit einer darüber befindlichen (nicht weiter dargestellten) Schutzschicht, oder ein Relief eingearbeitet sein kann.

Anstelle der abgesehen von ihrer optischen Erscheinung funktionslosen, vorstehend beschriebenen Gegenstände, Reliefs oder Bildmotive kann die Platte 36 oder die Außenfläche 34 des zweiten Schenkels 14 mit einem Gebrauchsgegenstand, z.B. einer funktionsfähigen Uhr versehen sein.

Ein anderes Beispiel für einen Gebrauchsgegenstand, der an der Klammer angebracht sein kann, ist in den Fig. 5a - 7c in mehreren Ausführungsformen veranschaulicht. Der in Fig. 5a gezeigte Gebrauchsgegenstand ist ein Etui 40, das zur Aufnahme wenigstens eines kartenförmigen Gegenstandes, z.B. einer Kreditkarte, einer Scheckkarte oder dergl. eingerichtet ist. Dieses Etui ist an dem zweiten Schenkel 14 der Klammer angeklebt, gelötet, oder geschweißt (siehe Fig. 5b).

Das Etui 40 ist aus zwei im Abstand zueinander angeordneten rechteckigen Platten 42, 44 aus Aluminium, oder verchromtem, versilbertem oder vergoldetem Loch-Stahlblech gebildet, die an drei Kanten 40a, 40b, 40c durch einen Rahmen 46 miteinander verbunden sind. Die von der Klammer abgewandte Platte 44 hat eine zum Rand der Breitseite der Platte 44 hin offene Ausnehmung 48, die als Einschuböffnung für eine Karte dient. Außerdem kann auf dieser Platte ein Feld 50 für eine Beschriftung, Gravur, Plakette oder dergl. vorgesehen sein.

Der Rahmen 46 ist durch ein ein- oder mehrteiliges Nutprofil aus den gleichen Materialien wie die Platten 42, 44 gebildet. Entweder ist das Nutprofil aus geraden Abschnitten entlang jeder Kante 40a, 40b, 40c geformt, die an den Ecken miteinander verbunden sind, oder der Rahmen 46 ist ein einziges U-förmiges Teil.

Die Ausführungsform gemäß den Fig. 6a - 6d unterscheiden sich von der Ausführungsform gemäß den Fig. 5a - 5c nur dadurch, daß die offene Seite des Etuis 40 nicht auf einer Breitseite, sondern auf einer Schmalseite angeordnet ist. Dementsprechend ist auch die Ausnehmung 48 zu der Schmalseite hin offen, an der die Einschuböffnung für die Karte K durch den zwischen den Platten 42, 44 vorhandenen Schlitz gebildet ist.

Das Nutprofil des Rahmens 46 gemäß den Fig. 5a - 7b hat eine im wesentlichen U-förmige Querschnittsgestalt und weist zwei Nuten 52, 54 zur Aufnahme jeweils einer Platte 42, 44 sowie eine Nut 56 zur Aufnahme einer Karte K auf.

Wie in Fig. 7b gezeigt, ist das Nutprofil aus zwei ineinander gefügten im Querschnitt im wesentlichen U-förmigen Profilleisten 46a, 46b gebildet, wobei zwischen der Außenseite jeweils eines Schenkels 46b', 46b'' der inneren Profilleiste 46b und der Innenseite jeweils eines Schenkels 46a', 46a'' der äußeren Profilleiste 46a eine Platte 42, 44 aufgenommen ist.

Wie in Fig. 7c gezeigt kann die innenliegende Profilleiste 46b zwischen ihren beiden äußeren Schenkeln 46b', 46b'' einen Steg 58 aufweisen, der zusammen mit den beiden Schenkeln 46b', 46b'' zwei Nuten 56a, 56b zur Aufnahme zweier Karten K begrenzen. Damit hat die innenliegende Profilleiste 46b eine etwa E-förmige Querschnittsgestalt, die auch durch zwei nebeneinandergelegte U-Profile herstellbar ist.

## Patentansprüche

1. Klammer zum Zusammenhalten von Papier, Geldscheinen oder dergl., mit
- einem im wesentlichen U-förmigen Bügel (10), der
- einen ersten und einen zweiten Schenkel (12, 14) aufweist, die miteinander durch einen Verbindungssteg (16 ) verbunden sind,
- wobei die beiden Schenkel (12, 14) einen Zwischenraum (18) zur Aufnahme des Papiers, der Geldscheine oder dergl. zwischen sich begrenzen, und
- wobei der erste Schenkel (12) mit seinem freien Ende (20) federnd an der Innenseite (22) des zweiten Schenkels (14) mit diesem eine erste Druckstelle (D1) bildet, und
- eine Zunge (24) aufweist, die von der Fläche des ersten Schenkels (12) in Richtung auf den zweiten Schenkel (14) absteht, deren freies Ende (26) dem Verbindungssteg (16) zugewandt ist, und die federnd an der Innenseite (22) des zweiten Schenkels (14) mit diesem eine zweite Druckstelle (D2) bildet, und
- der Verbindungssteg (16), der erste Schenkel (12) und der zweite Schenkel (14) aus Federstahl gebildet sind und der erste Schenkel (12) und der zweite Schenkel (14) in der Draufsicht einen im wesentlichen rechteckförmigen Umriß aufweisen,
dadurch gekennzeichnet, daß
- die Zunge (24) aus der Fläche des ersten Schenkels (12) herausgeformt ist und etwa ein Drittel dessen Breite aufweist, wobei an beiden Längsseiten der Zunge (24) jeweils gleichbreite Ränder verlaufen, die den ersten Schenkel (12) bilden.

2. Klammer nach Anspruch 1, dadurch gekennzeichnet, daß die erste Druckstelle (D1) und/oder die zweite Druckstelle (D2) linienförmig im wesentlichen quer zur Längserstreckung der Klammer verläuft.

3. Klammer nach Anspruch 1 oder 2, dadurch gekennzeichnet, daß der zweite Schenkel (14) den ersten Schenkel (12) in der Längserstreckung der Klammer überragt und der erste Schenkel (12) im Bereich seines freien Endes (20) eine gegenüber dem zweiten Schenkel (14) aufgewinkelte erste Lasche (28) aufweist, wobei die erste Lasche (28) am freien Ende (20) des ersten Schenkels (12) mit dem zweiten Schenkel (14) in der Ruhelage einen Winkel von etwa 10° bis 80°, vorzugsweise etwa 40° einschließt.

4. Klammer nach einem der vorhergehenden Ansprüche, dadurch gekennzeichnet, daß der Verbindungssteg (16) zwischen dem ersten Schenkel (12) und dem zweiten Schenkel (14) im Querschnitt eine etwa halbkreisförmige Gestalt aufweist und den ersten Schenkel (12) mit dem zweiten Schenkel (14) einstückig verbindet.

5. Klammer nach einem der vorhergehenden Ansprüche, dadurch gekennzeichnet, daß die Zunge (24) an ihrem freien Ende (26) eine gegenüber dem zweiten Schenkel (14) aufgewinkelte zweite Lasche (32) aufweist, wobei die zweite Lasche (32) am freien Ende (26) der Zunge (24) mit dem zweiten Schenkel (14) in der Ruhelage einen Winkel von etwa 10° bis 80° einschließt.

6. Klammer nach einem der vorhergehenden Ansprüche, dadurch gekennzeichnet, daß der zweite Schenkel (14) an seiner Außenfläche (34) zur Aufnahme eines Reliefs, Bildes oder Gegenstandes (A, G, T, 40) eingerichtet ist, oder eine Platte (36) befestigt hat, die eine Gravur, einen Aufdruck, eine Emaillierung oder dergl. aufweist.

7. Klammer nach dem vorherigen Anspruch, dadurch gekennzeichnet, daß an dem zweiten Schenkel (14) ein Etui (40) befestigt ist, das zur Aufnahme wenigstens eines kartenförmigen Gegenstandes (K) eingerichtet ist.

8. Klammer nach dem vorherigen Anspruch, dadurch gekennzeichnet, daß das Etui (40) aus zwei im Abstand zueinander angeordneten Platten (42, 44) gebildet ist, die an drei Kanten (40a, 40b, 40c) einstückig oder durch einen Rahmen (46) miteinander verbunden sind, wobei der Rahmen durch ein ein- oder mehrteiliges Nutprofil gebildet ist.

9. Klammer nach dem vorherigen Anspruch, dadurch gekennzeichnet, daß das Nutprofil eine im wesentlichen U-förmige Querschnittsgestalt aufweist und zwei Nuten (52, 54) zur Aufnahme jeweils einer Platte (42, 44) sowie vorzugsweise wenigstens eine Nut (56) zur Aufnahme des kartenförmigen Gegenstandes (K) hat.

10. Klammer nach dem vorherigen Anspruch, dadurch gekennzeichnet, daß das Nutprofil aus zwei ineinander gefügten im Querschnitt im wesentlichen U-förmigen Profilleisten (46a, 46b) gebildet ist, wobei zwischen der Außenseite jeweils eines Schenkels (46b', 46b'') der inneren Profilleiste (46b) und der Innenseite jeweils eines Schenkels (46a', 46a'') der äußeren Profilleiste (46a) eine Platte (42, 44) aufgenommen ist.

11. Klammer nach dem vorherigen Anspruch, dadurch gekennzeichnet, daß die innenliegende Profilleiste (46b) zwischen ihren beiden äußeren Schenkeln (46b', 46b'') einen Steg (58) aufweist, der zusammen mit den beiden Schenkeln (46b', 46b'') zwei Nuten (56a, 56b) begrenzt.

12. Klammer nach einem der Ansprüche 8 bis 11, dadurch gekennzeichnet, daß der Rahmen (46) und die Platten (42, 44) aus Metall, vorzugsweise Aluminium, verchromtes, versilbertes oder vergoldetes (Loch-) Stahlblech sind.

## Claims

1. A clamping device for holding together paper, bills or the like, comprising
- a substantially U-shaped clip (10) having
- first and second legs (12, 14) which are connected to each other by a connecting web (16),
- wherein the two legs define an intermediate space (18) between them for receiving the paper, bills or the like, and
- wherein the first leg (12), with its free end (20), resiliently forms on the inner side (22) of the second leg (14) with the same a first pressing location (D1), and
- includes a tongue extending away from the surface of the first leg (12) in the direction of the second leg (14), the free end (26) of said tongue (24) facing the connecting web (16), and resiliently forming on the inner side (22) of the second leg (14) with the same a second pressing location (D2), and
- the connecting web (16), the first leg (12), and the second leg (14) are made of spring steel and the first leg (12) and the second leg (14) show a substantially rectangular outline in plan view,
characterized in that
- the tongue (24) is shaped from the surface area of the first leg (12) and has a width of about one third of the width of the first leg (12), with edges of equal width extending on both longitudinal sides of the tongue (24) that form the first leg (12).

2. The clamping device as defined in claim 1, characterized in that the first pressing location (D1) and/or the second pressing location (D2) extend/s in a line substantially transversely with respect to the longitudinal extension of the clamping device.

3. The clamping device as defined in claim 1 or 2, characterized in that the second leg (14) extends beyond the first leg (12), as seen in longitudinal extension of the clamping device, and the first leg, in the area of its free end (20), has a first head portion (28) which is bent upwardly with respect to the second leg (24), wherein, in the inoperative position, the first head portion 28, at the free end (20) of the first leg (12), defines an angle with the second leg (14) of about 10° to 80°, preferably about 40°.

4. The clamping device as defined in any one of the preceding claims, characterized in that the connecting web (16) between the first leg (12) and the second leg (14) has a cross-section of an approximately semicircular shape and constitutes an integral connection of the first leg (12) and the second leg (14).

5. The clamping device as defined in any one of the preceding claims, characterized in that the tongue (24) is at its free end (26) provided with a second head portion (32) which is bent upwardly with respect to the second leg (14), wherein, in the inoperative position, the second head portion (32) at the free end (26) of the tongue (24) defines an angle with the second leg (14) of about 10° to 80°.

6. The clamping device as defined in any one of the preceding claims, characterized in that the second leg (14) is provided at the outer surface (34) such as to receive a relief, picture or other article (A, G, T, 40), or has fixed to it a plate (36) provided with an engraving, print, enameling, or the like.

7. The clamping device as defined in the preceding claim, characterized in that an etui (40) is mounted to the second leg (14) which is adapted to receive at least one card-like article (K).

8. The clamping device as defined in the preceding claim, characterized in that the etui (40) is formed of two spaced-apart plates (42, 44) which are connected to each other at three edges (40a, 40b, 40c) either to form an integral member or by a frame (46), said frame (46) being a one-part or multiple-part grooved section.

9. The clamping device as defined in the preceding claim, characterized in that the grooved section has a substantially U-shaped cross-sectional shape and two grooves (52, 54) for receiving one plate (42, 44) each, and preferably at least one groove (56) for receiving the card-like article (K).

10. The clamping device as defined in the preceding claim, characterized in that the grooved section is formed of two fitted grooved ledges (46a, 46b) being substantially U-shaped in cross-section, in which a plate (42, 44) is received between the outer side of one leg (46b', 46b''), each, of the inner grooved ledge (46b) and the inner side of one leg (46a', 46a''), each, of the outer grooved ledge (46a).

11. The clamping device as claimed in the preceding claim, characterized in that the inwardly positioned grooved ledge (46b) has a web (58) between its two outer legs (46b', 46b''), said web (58) and the two legs (46b', 46b'') defining two grooves (56a, 56b).

12. The clamping device as defined in any one of claims 8 to 11, characterized in that the frame (46) and the plates (42, 44) are made of metal, preferably aluminium, chromium-plated, silver-plated or gold-plated (perforated) steel sheet material.

## Revendications

1. Agrafe pour tenir ensemble des feuilles de papier des billets de banque ou similaires, comprenant
- une partie recourbée sensiblement en forme de U (10) qui présente
- une première et une deuxième branches (12, 14) qui sont reliées entre elles par un pont de liaison (16),
- les deux branches (12, 14) délimitant entre elles un espace intermédiaire (18) destiné à recevoir les feuilles de papier, les billets de banque ou similaires, et
- la première branche (12) formant avec son extrémité libre (20) un premier emplacement de pression (D1) élastique avec la deuxième branche (14) sur la face intérieure (22) de celle-ci, et
- présente une lame (24) qui s'éloigne de la surface de la première branche (12) en direction de la deuxième branche (14), dont l'extrémité libre (26) est tournée vers le pont de liaison (16) et forme sur la face intérieure (22) de la deuxième branche (14) un deuxième emplacement de pression (D2) élastique avec celle-ci, et
- le pont de liaison (16), la première branche (12) et la deuxième branche (14) sont en acier souple et la première branche (12) et la deuxième branche (14) présentent en vue de dessus un contour sensiblement rectangulaire,
caractérisée en ce que
- la lame (24) est formée à partir de la surface de la première branche (12) et présente environ un tiers de la largeur de celle-ci, des bords de même largeur, qui forment la première branche, s'étendant respectivement des deux côtés longitudinaux de la lame (24).

2. Agrafe selon la revendication 1, caractérisée en ce que le premier emplacement de pression (D1) et/ou le deuxième emplacement de pression (D2) s'étendent en forme de ligne sensiblement transversalement par rapport à la longueur de l'agrafe.

3. Agrafe selon la revendication 1 ou 2, caractérisée en ce que la deuxième branche (14) dépasse la première branche (12) dans la direction de la longueur de l'agrafe et en ce que la première branche (12) présente dans la zone de son extrémité libre (20) une première languette (28) faisant un angle par rapport à la deuxième branche (14), la première languette (28) à l'extrémité libre (20) de la première branche (12) délimitant avec la deuxième branche (14) en position de repos un angle d'environ 10° à 80°, de préférence d'environ 40°.

4. Agrafe selon l'une quelconque des revendications précédentes, caractérisée en ce que le pont de liaison (16) entre la première branche (12) et la deuxième branche (14) présente en coupe une forme sensiblement demi-circulaire et en ce qu'il relie la première branche (12) à la deuxième branche (14) d'une seule pièce.

5. Agrafe selon l'une quelconque des revendications précédentes, caractérisée en ce que la lame (24) présente à son extrémité libre (26) une deuxième languette (32) faisant un angle par rapport à la deuxième branche (14), la deuxième languette (32) à l'extrémité libre (26) de la lame (24) délimitant avec la deuxième branche (14) en position de repos un angle d'environ 10° à 80°.

6. Agrafe selon l'une quelconque des revendications précédentes, caractérisée en ce que la deuxième branche (14) est équipée pour recevoir sur sa surface extérieure (34) un relief, une image ou un objet (A, G, T, 40) ou a fixé une plaque (36) qui présente une gravure, une impression un émaillage ou similaire.

7. Agrafe selon la revendication précédente, caractérisée en ce qu'un étui (40), qui est équipé pour recevoir au moins un objet en forme de carte (K), est fixé à la deuxième branche (14).

8. Agrafe selon la revendication précédente, caractérisée en ce que l'étui (40) est formé de deux plaques (42, 44) disposées espacées l'une de l'autre qui sont reliées entre elles sur trois bords (40a, 40b, 40c) de façon monobloc ou par un cadre (46), le cadre étant formé par un profilé à rainure d'une seule pièce ou en plusieurs parties.

9. Agrafe selon la revendication précédente, caractérisée en ce que le profilé à rainure présente une configuration en coupe sensiblement en forme de U et possède deux rainures (52, 54) pour recevoir chacune une plaque (42, 44) ainsi que de préférence au moins une rainure (56) pour recevoir l'objet en forme de carte (K).

10. Agrafe selon la revendication précédente, caractérisée en ce que le profité à rainure est formé de deux baguettes profilées (46a, 46b), assemblées l'une dans l'autre, de section sensiblement en forme de U, chacune de deux plaques (42, 44) étant respectivement reçue entre chaque branche (46b', 46b'') de la baguette profilée intérieure (46b) et la face intérieure de la branche correspondante (46a', 46a'') de la baguette profilée extérieure (46a).

11. Agrafe selon la revendication précédente, caractérisée en ce que la baguette profilée intérieure (46b) présente entre ses deux branches extérieures (46b', 46b'') une nervure (58) qui délimite avec les deux branches (46b', 46b'') deux rainures (56a, 56b).

12. Agrafe selon l'une quelconque des revendications 8 à 11, caractérisée en ce que le cadre (46) et les plaques (42, 44) sont en métal, de préférence en aluminium, ou en tôle d'acier (perforée) chromée, argentée ou dorée.
